# EUROPÄISCHE PATENTSCHRIFT

(11) **EP 3 075 920 B1**
(45) Veröffentlichungstag und Bekanntmachung des Hinweises auf die Patenterteilung: **09.09.2020**
(21) Anmeldenummer: 16157127.8
(22) Anmeldetag: 24.02.2016
(51) Int. Cl.: E04F 13/06, E04F 19/06, E04B 1/76

(54) **ABSCHLUSSLEISTE UND VERFAHREN ZUM MONTIEREN EINER ABSCHLUSSLEISTE**
FINISHING STRIP AND METHOD FOR MOUNTING A FINISHING STRIP
BAGUETTE DE BORD ET PROCEDE DE MONTAGE D'UNE BAGUETTE DE BORD

(30) Priorität: 13.03.2015 DE 102015003308
(43) Veröffentlichungstag der Anmeldung: 05.10.2016
(73) Patentinhaber: DAW SE, 64372 Ober-Ramstadt (DE)
(72) Erfinder: Hentzen, Christoph, 64297 Darmstadt (DE)
(74) Vertreter: Schmid, Nils T.F.

(56) Entgegenhaltungen:
- DE-A1- 3 238 445
- DE-B4- 10 033 364
- DE-U1- 29 820 198
- US-A- 5 918 427
- US-A- 6 119 429
- US-B1- 6 293 064

## Beschreibung

Die Erfindung betrifft eine Abschlussleiste, insbesondere eine Abschlussprofilleiste, auf dem Gebiet der Gebäudetechnik, insbesondere des Gebäudefassadenaufbaus. Die Abschlussleiste kann auch als Profilsockelleiste bezeichnet werden. Eine Abschlussleiste dient dazu, eine Abdeckplatte oder eine Abdeckplattenanordnung für Gebäudewände, insbesondere Gebäudeaußenwände, an deren schmalen Stirnseite aufzunehmen und abzustützen, um sie an der Gebäudewand zu halten. Die Abschlussleiste insbesondere aus einem starren Material, wie Metall oder Kunststoff, verstärkt den Randbereich der Abdeckplatten, der von der Abschlussleiste umgriffen wird.

Die Abdeckplatte kann eine Wärmedämmplatte sein, welche zum Vollwärmeschutz an Gebäudefassaden eingesetzt wird. Die Abdeckplatte insbesondere rechteckiger Form hat Schmalseiten, welche die Abschlussleiste umgreift, insbesondere die untere Schmalseite. Die Abdeckplatte kann aus schaumförmigem Kunststoff hergestellt werden und/oder aus einem biologisch abbaubarem Material bestehen. Eine biologische Wärmedämmplatte kann beispielsweise eine Holzfaserplatte sein, welche gute Wärmedämmeigenschaften aufweist.

Eine Abschlussleiste ist aus DE 100 33 364 B4 bekannt, die einen Auflagesteg zum Stoßaufnehmen einer schmalen Seite der Abdeckplatte und einen der Gebäudewand zuzuwendenden Montagesteg aufweist. Zusätzlich hat die bekannte Abschlussleiste einen von der Gebäudewand abzuwendenden Putzsteg oder Putzschenkel, der vertikal gestellt ist und an dessen Ende eine Schneidkante bildet, wodurch eine saubere Anbindung von der Gewebeauflagenabdeckplatte sowie Spachtelkleber und Putz gewährleistet werden soll. Es zeigte sich bei den bekannten Abschlussleisten der Nachteil, dass eine Beschädigung von Abdeckplatten einhergehen kann, wenn in den Wandaufbau, der die Abdeckplatten integriert hat, durch starkes und dauerndes Beaufschlagen Wasser wider Erwarten eindringen sollte. So ist zwar festzustellen, dass bei einer sachgerechten Montage der Abdeckplatten und Abschlussleiste ein Wassereintritt zwischen der Gebäudefassade und den Abdeckplatten ausgeschlossen werden kann, allerdings kann nicht ausgeschlossen werden, sollte ein Wassereintrag vorliegen, dass sich Wasser im Profilbereich ansammelt und somit die Abdeckplatte beschädigen könnte.

Um ein sicheres Entfernen von Wasser, das insbesondere wegen fehlerhafter Montage der Abschlussleiste und/oder der Abdeckplatten eindringen kann, insbesondere von der Abschlussleiste abfließen zu lassen, ist es bekannt, in Auflagestege mehrere Drainageöffnungen auszubilden, über die sich auf dem Auflagesteg sammelndes Wasser ablaufen kann.

Es zeigte sich allerdings, dass insbesondere bei Fehlmontage von Anschlussteilen an andere Bauteile, wie Fensteranschlüsse, Rolladenkästen oder Durchdringungen aller Art (z.B. Wasserhähne) ein unerwünschter Wassereintritt in die Abdeckplatten erfolgt. Dieses Wasser kann sich in den Sockelschienen sammeln. Bei unsachgemäßer Montage kann das Wasser zwar über die Drainageöffnungen an dem Auflagesteg abfließen, allerdings zeigte sich, dass bei häufig mit Regen einhergehenden starken Winden Wasser am Ablaufen durch die Drainageöffnung gehindert wird und sogar zurück in das Mauerwerk und in den Zwischenbereich zwischen Mauerwerk und Abdeckplatte gelangen kann, wodurch es zu Bauschäden an der Fassade kommen kann.

US 6 119 429 A und US 6 293 064 B offenbaren eine Abschlussleiste mit den Merkmalen des Oberbegriffs des Anspruchs 1.

Es ist Aufgabe der Erfindung, die Nachteile des Stands der Technik zu überwinden, insbesondere bei unsachgemäßer Montage von Abdeckplatten und/oder Abschlussleiste eine sichere Drainagefunktion gegebenenfalls für an den Abdeckplatten eintretendes Wasser sicherzustellen.

Diese Aufgabe wird durch die Merkmale der Ansprüche 1 und 15 gelöst.

Danach ist eine Abschlussleiste, insbesondere eine Abschlussprofilleiste für Abdeckplatten insbesondere der oben beschriebenen Art, für Gebäudewände, insbesondere für Wärmedämmplatten, insbesondere in oben beschriebener Art, vorgesehen. Die erfindungsgemäßen Abschlussleiste hat einen Auflagesteg zum Aufnehmen einer Schmalseite einer Abdeckplatte, einen der Gebäudewand zuzuwendenden Montagesteg, der vorzugsweise in einem Winkel von größer 60° in Vertikalrichtung absteht und insbesondere Durchgangsöffnungen aufweist, um die Abschlussleisten an dem Mauerwerk des Gebäudes befestigen zu können. Zusätzlich hat die Abschlussleiste eine von der Gebäudewand abzuwendenden Putzsteg, wobei der Montagesteg und der Putzsteg über den Auflagesteg aneinander gekoppelt sind. Auch der Putzsteg steht im Wesentlichen in Vertikalrichtung in einem Winkel größer 60°, vorzugsweise größer 60° von dem Auflagesteg weg. In dem Auflagesteg sind mehrere Drainageöffnungen ausgebildet, die in einem wiederkehrenden Muster angeordnet sein können. Über die Drainageöffnungen kann sich sammelndes Wasser, das sich insbesondere aufgrund von Fehlmontage an oben liegenden Gebäudeeinrichtungen, wie Regenrinnen, etc., sammelt, ablaufen, wobei auch Spritzwasser, das von unten in die Abdeckplattenanordnung gelangt, ablaufen kann. Erfindungsgemäß ist unterhalb des Auflagestegs ein zusätzlicher Ablaufkanalsteg angeordnet, der mit dem Auflagesteg einen sich in Längsrichtung der Abschlussleiste erstreckenden, im Wesentlichen sich horizontal erstreckenden Ablaufkanal bildet. Dadurch kann der Ablaufkanal durch eine zusätzliche, insbesondere im Wesentlichen parallel zum Auflagesteg oder zumindest in einer geringfügigen Neigung dazu angeordnete Unterkanalplatte begrenzt sein, die an der Abschlussleiste angebracht ist.

Mit der erfindungsgemäßen Maßnahme des Ausbildens eines Ablaufkanals werden Windeinflüsse oder andere die Drainage behindernde Einflüsse, wie der Befall von Ungeziefer, abgeschirmt, wodurch ein ungehindertes Ablaufen des Sammelwassers von dem Auflagesteg weg sichergestellt wird, wodurch die auf der Abschlussleiste stehenden Abdeckplatten von stehendem Wasser stets befreit bleiben. Es zeigte sich, dass selbst bei groben Montagefehlern von wasserleitenden Einrichtungen an den Gebäuden und einer großen Feuchtigkeitsbeaufschlagung an der Abdeckplatte, das Wasser sicher von der Abschlussleiste ablaufen kann, wodurch Bauschäden, beispielsweise durch Schimmel, ausreichend sicher vermieden werden können.

Bei einer bevorzugten Ausführung der Erfindung ist der Ablaufkanal derart bezüglich der Drainageöffnungen angeordnet, dass sämtliches Wasser von den mehreren Drainageöffnungen abgeleitet werden kann und von dem Ablaufkanal empfangen wird. Der Ablaufkanal kann zumindest gebäudewandseitig geschlossen sein und bildet vorzugsweise auf der Putzstegseite einen sich in Längsrichtung erstreckenden Ablaufdurchgang, an dem das empfangene Wasser von der Abschlussleiste und dem Abdeckplattensystem abfließen kann. Vorzugsweise ist der Ablaufdurchgang sowohl durch die Ablauflängskante des Ablaufkanalstegs als auch durch eine Längskante des Putzstegs oder Putzstegsabschnitts begrenzt. Bei dem Putzstegabschnitt handelt es sich um einen im Wesentlichen vertikal und/oder in einem gegenüber der Horizontalen liegenden Winkel von über 60° nach unten erstreckenden Stegabschnitt, dessen nach unten weisender Rand zusammen mit dem axialen Endrand des Ablaufkanalstegs den sich in Längsrichtung der Abschlussleiste insbesondere mit konstantem Querschnitt erstreckenden Ablaufdurchgang begrenzt.

Der Längsrand des Putzstegabschnitts ist von der Gebäudewand weggeneigt und ist vorzugsweise gegenüber dem Rest des insbesondere plattenförmigen Putzstegabschnitts nach außen von der Gebäudewand weg gebogen. Bei einer Weiterbildung der Erfindung ist der Ablaufkanalsteg, der insbesondere eine unterste Stegplatte der Abschlussleiste bildet, insbesondere derart ausgeführt, dass sie an einem Sockelvorsprung der Gebäudewand plan aufliegen kann und gegenüber einer horizontalen Ebene leicht geneigt, wobei ein Neigungswinkel von weniger als 20° gegenüber der horizontalen Ebene angedacht ist. Vorzugsweise ist die das abgelaufene Wasser empfangene Oberfläche des Ablaufkanalstegs derart geneigt, dass das über die mehrere Drainageöffnungen empfangene Wasser hin zu dem Ablaufdurchgang des Ablaufkanals unter dem Einfluss der Schwerkraft ablaufen kann. Das Wasser, das zum Ablaufdurchgang geführt ist, wird über den Ablaufdurchgang von der Abschlussleiste abgeleitet. Der Ablaufdurchgang ist insbesondere an einem putzstegseitigen Längsrand des Ablaufkanalstegs oder an einem stirnseitigen Ende des Ablaufkanalstegs ausgebildet. An dem Ablaufdurchgang verlässt das Drainagewasser die Abschlussleiste unter dem Einfluss der Schwerkraft. Auch wenn Winddruck das Wasser von dem Ablaufdurchgang weg zurück in den Ablaufkanalsteg drücken sollte, dient der Ablaufkanal als Raumtrenner zu der Aufnahme der Abdeckplatte auf der Oberseite des Auflagestegs. Versuche zeigten, dass auch starke Winde das Wasser von dem Ablaufkanal nicht zurück in die Abdeckplattenaufnahme drücken können.

Bei einer bevorzugten Ausführung der Erfindung ist der Ablaufkanalsteg an der Montagstegseite, also der der Gebäudewand zugewandten Seite, fest mit dem Auflagesteg verbunden. Zusätzlich oder alternativ können der Auflagesteg, der Putzsteg, der Montagesteg sowie der Ablaufkanalsteg aus einem Stück, insbesondere einem Metall- oder Kunststoffstück, gefertigt sein. Insbesondere beschichtete Blechteile können in Betracht gezogen werden.

Erfindungsgemäß ist der Ablaufkanalsteg gegenüber dem Auflagesteg in Längsrichtung der Abschlussleiste translatorisch verschiebbar gelagert, wobei eine Axialgleitlagerung vorgesehen ist, durch welche der Ablaufkanalsteg in Längsrichtung relativ zum Auflagesteg translatorisch verstellbar ist. Insbesondere hat ein Lagerelement in Längsrichtung einen konstanten Profilquerschnitt in wenigstens einem Hinterschnitt, um ein sicheres Verschieben der Bauteile zueinander in einer einzigen Dimensionsrichtung, nämlich der Längsrichtung der Abschlussleiste, sicherzustellen. Auf diese Weise ist eine Art Gleitlager realisiert. Des Weiteren kann ein Lagergegenelement zu dem profilierten Lagerelement formkomplementär, also mit einem Negativprofil ausgebildet sein, so dass die ineinander greifenden Lagerelemente eine Gleitlagerung mit translatorischer Verschiebbarkeit insbesondere nur in Längsrichtung der Abschlussleiste realisieren.

Aufgrund der Verschiebbarkeit des Auflagekanalstegs relativ zu dem Auflagesteg, ist es möglich, dass Monate-Schnittstellen-Übergänge auf axialer Höhe des Auflagestegs, wie des Ablaufkanalstegs, vermieden werden, wodurch ein ungewollter Wassereintritt, insbesondere von der Unterseite der Abschlussleiste durch Spritzwasser, zumindest in den Abdeckplattenaufnahmeraum vermieden ist.

Vorzugsweise lässt die Axialgleitlagerung zusätzlich ein zulässiges Verschwenken des Auflagekanalstegs relativ zu dem ortsfesten Auflagesteg und/oder Montagesteg, insbesondere eine Verschwenkbarkeit um weniger als 20°, um eine parallel zur Längsrichtung der Abschlussleiste erstreckende Längsachse zu. Eine Schwenkbewegungsamplitude der Axialgleitlagerung ist vorzugsweise auf weniger als 20°, vorzugsweise weniger als 10°, begrenzt.

Bei einer bevorzugten Ausführung der Erfindung ist ein Schwenkanschlag für das schwenkbare Axialgleitlager vorgesehen, so dass der Auflagekanalsteg bei einer Winkelstellung gegenüber der Horizontalebene von weniger als 10°, vorzugsweise von 1° bis 5°, ortsfest bezüglich dem Auflagesteg und/oder Montagesteg positioniert bleibt, wobei insbesondere unter dem Einfluss der Schwerkraft der Auflagekanalsteg gegen den Schwenkanschlag stößt. Auf diese Weise ist einerseits eine stabile Abschlussleistenkonstruktion realisiert, wobei andererseits ein ausreichender Neigungswinkel des Auflagekanalstegs zuverlässig eingestellt werden kann, um das Ablaufen von Drainagewasser von der Abschlussleiste und von den zu schützenden Abdeckplatten weg sicher zu gewährleisten.

Bei einer Weiterbildung der Erfindung hat der Ablaufkanalsteg ein vorzugsweise vertikales Anschlussstück zur Realisierung eines Lagerelements für die Axiallagerung zwischen dem Ablaufkanalsteg und dem Auflagesteg. Die der Gebäudewand zugewandte Außenseite des Abschlussstücks fluchtet mit der der Gebäudewand zugewandten Montagefläche des Montagestegs, wobei insbesondere das Abschlussstück eine größere Materialstärke als der Ablaufkanalsteg, insbesondere die restlichen Bestandteile der insbesondere einstückig ausgebildeten Abschlussleiste, aufweist.

Bei einer Weiterbildung der Erfindung erstreckt der Ablaufkanalsteg derart weit in Längsrichtung der Abschlussleiste senkrecht in Querrichtung hin zu einem sich von dem Auflagesteg im Wesentlichen vertikal nach unten ersteckenden Putzstegabschnitt, dass ein Abtropflängsrand des Ablaufkanalstegs mit einem Längsendrand des Putzstegs einen sich in Längsrichtung der Abschlussleiste erstreckenden Ablaufspalt bildet, dessen Spaltbreite insbesondere in Längsrichtung der Abschlussleiste konstant ist und/oder zumindest größer als 1 mm und vorzugsweise kleiner als 1 cm oder 2 cm ist. Insbesondere erstreckt sich der Ablaufkanalsteg in Querrichtung der Abschlussleiste über wenigstens die Hälfte der Quergesamterstreckung der Abschlussleiste hin zum Puztsteg, um als Blende an der Unterseite der Abschlussleiste und zur weiteren Abschirmung des Aufnahmeraums der Abdeckplatten zu fungieren.

Erfindungsgemäß sind in dem Auflagesteg die mehreren Drainagelöcher in einer der Gebäudewand zugewandten Axialhälfte des Auflagestegs angeordnet. Dies bedeutet, dass bei einer Querrichtungs-Einteilung des Auflagestegs in zwei Hälften die Drainagelöcher ausschließlich in der der Gebäudewand zugewandten Längshälfte liegen. Bei einer derartigen Anordnung ist der Auflagesteg zumindest teilweise von der Gebäudewand weg geneigt, wobei an einer Auflagestegsenke die Drainagelöcher konzentriert sind und in der der Gebäudewand zugewandten Längshälfte liegen. Eine montagestegseitiger Abschnitt des Auflagestegs hat eine Neigung von der Gebäudewand weg hin zu der Auflagestegsenke, von dem ein putzstegseitiger Abschnitt des Auflagestegs eine entgegengesetzte Neigung hin zur Gebäudewand aufweist, wobei insbesondere die montagestegseitige Neigung größer als die putzstegseitige Neigung ist. Sämtliches Wasser, das zu der Abschlussleiste gelangt, wird hin zur Auflagestegsenke geführt, von wo es unter dem Einfluss der Schwerkraft in den Ablaufkanal über die Drainagelöcher ablaufen kann. Der putzstegseitige Übergangsstegabschnitt kann insbesondere einen kontinuierlichen Neigungswinkel von weniger als 20°, insbesondere 10°, umfassen.

Bei einer Weiterbildung der Erfindung hat die Senke einen Senkenboden, der im Wesentlichen in eine Horizontalebene liegt. Der Senkenboden hat eine plane Streifenform, in der die Drainageöffnungen eingearbeitet sind.

Bei einer Weiterbildung der Erfindung ist am Übergang zwischen dem Auflagesteg und dem Putzsteg ein insbesondere geschlossenes Hohlprofil zur Versteifung der Abschlussleisten ausgebildet.

Bei einer bevorzugten Ausführung der Erfindung ist an dem Auflagesteg, insbesondere im Bereich der Drainagelöcher eine insbesondere die Drainagelöcher abdeckende Barriere gegen Kleintiere, wie Insekten, angeordnet. Die Barriere kann beispielsweise durch ein entsprechend dimensioniertes Gitter gebildet sein, das auf der Oberseite oder der Unterseite des Auflagestegs befestigt ist. Die Barriere kann alternativ oder zusätzlich durch eine Membran gebildet sein, die insbesondere zumindest die mehreren Drainagelöcher abdeckt. Die Membran ist dazu geeignet, Flüssigkeit durch den Ablaufkanal hindurch unter dem Einfluss der Schwerkraft abfließen zu lassen, wobei ein Rückfluss hin zu den Abdeckplatten blockiert ist. Die Membran kann auch an der Oberseite oder der Unterseite des Auflagestegs befestigt sein. Auch eine Kombination aus einem Gitter und einer Membran kann vorzugsweise angeordnet werden.

Erfindungsgemäß weist ein unterer Abschnitt des Putzstegs einen Längsrand auf, der sich in Vertikalrichtung über den Ablauflängsrand des Ablaufkanalstegs nach unten hinaus erstreckt und/oder ein Bördelende umfasst, das sich in Querrichtung von der Gebäudewand weg erstreckt.

Des Weiteren betrifft die Erfindung ein Verfahren zum Montieren einer Abschlussleiste, die insbesondere gemäß der oben genannten Beschreibung ausgestaltet sein kann. Die Abschlussleiste dient für Abdeckplatten von Gebäudewänden, insbesondere von Wärmedämmplatten, bei denen die Abschlussleiste mit einem Auflagesteg zum Aufnehmen und/oder Abstützen der Abdeckplatte ausgebildet wird. Zumindest der Auflagesteg wird in Axialrichtung mit einer gewünschten Axiallänge vorgesehen, insbesondere auf die gewünschte Axiallänge abgeschnitten. In Vertikalrichtung wird unterhalb des Auflagestegs ein Ablaufkanalsteg vorgesehen, der derart positioniert und/oder axial dimensioniert wird, dass er ein oder beide axiale Stirnenden des Auflagestegs in Längsrichtung der Abschlussleiste, insbesondere vollständig in Axial- und in Querrichtung überlappend überragt.

Zwei Übergangsbereiche des Auflagestegs und des Ablaufkanalstegs auf ein und derselben Axialhöhe können ohne weiteres verhindert werden.

Weitere bevorzugte Ausführungen sind in den Unteransprüchen angegeben. Weitere Eigenschaften, Vorteile und Merkmale der Erfindung werden durch die folgende Beschreibung einer bevorzugten Ausführung der Erfindung anhand der beiliegenden Zeichnungen deutlich, in denen zeigen:
- Fig. 1: eine Seitenansicht der erfindungsgemäßen Abschlussleiste;
- Fig. 2: eine perspektivische Ansicht der erfindungsgemäßen Abschlussleiste nach Figur 1.

In den Figuren 1 und 2 ist die erfindungsgemäße Abschlussleiste im Allgemeinen mit der Bezugsziffer 1 versehen. Die Abschlussleiste 1 oder die Abschlussprofilsleiste dient zur Aufnahme einer Abdeckplatte zum Abdecken einer Gebäudewand, wobei die Abdeckplatte und die Gebäudewand in den Figuren nicht näher dargestellt sind. Die Abschlussleiste 1 hat eine Abdeckplattenaufnahme 3, die derart dimensioniert ist, dass eine Schmalseite der Abdeckplatte (nicht näher dargestellt) formpassend aufgenommen ist.

Zur Aufnahme der Abdeckplatte hat die Abschlussleiste 1 einen Aufnahmesteg 5, an dem sich die Schmalseite der vertikal darauf stehenden Abdeckplatte abstützt. Des Weiteren hat die Abschlussleiste 1 einen der Gebäudewand zuzuwendenden Montagesteg 7, der im Wesentlichen in Vertikalrichtung, das heißt parallel zur Gebäudewand, montiert wird. Der Montagesteg 7 und der Aufnahmesteg 5 können aus demselben Material aus einem Stück gefertigt sein. An einem Eckübergangsbereich 11 zwischen dem Auflagesteg 5 und dem Montagesteg 7 ist ein im Querschnitt pfeilförmiger Gleitlagervorsprung 13 ausgebildet, der zwei Eingriffshinterschnitte benachbart dem Auflagesteg 5 aufweist. Der Auflagesteg 5 hat einen dem Eckbereich 11 naheliegenden Abstandshalterabschnitt 15, von dem sich der Gleitlagervorsprung 13 in Vertikalrichtung nach unten weg erstreckt und der bezüglich der Vertikalausrichtung des Montagestegs 7 senkrecht steht. Von diesem erstreckt sich ein montagestegseitiger Neigungsabschnitt 17 in einem Winkel größer als 10° gegenüber dem horizontalen Abstandhalterabschnitt 15 nach unten, um in einen Senkenabschnitt 21 zu münden, der sich in Längsrichtung L der Abschlussleisten 1 mit im Wesentlichen gleichbleibender Querausdehnung erstreckt. In dem Senkenabschnitt 21, der im Wesentlichen in einer Horizontalebene liegt, sind Drainageöffnungen 23 durch den plattenförmigen Auflagesteg 5 hindurch ausgebildet. Es ist eine Reihe von nebeneinander angeordneten Drainageöffnungen 23 vorgesehen, deren Abstand zueinander sowie der Reihenabschnitt konstant und insbesondere gleich groß sind.

Von dem Senkenabschnitt 21 erstreckt sich im Wesentlichen über den Rest der Gesamtbreite des Auflagestegs 5 ein leicht geneigter, putzstegseitiger Ablaufabschnitt 25, dessen Neigungswinkel gegenüber der Horizontalebene kleiner als der des Abschnitts 17 ist und kleiner als 10° ist.

Der Ablaufabschnitt 25 mündet in einen Verstärkungsabschnitt 27 des Auflagestegs 5, der in Längsrichtung L der Abschlussleiste 1 ein verstärktes Hohlprofil definiert. An dem Verstärkungsabschnitt 27 ist ein plattenförmiger Putzsteg 31 einstückig ausgebildet, der einen nach oben ragenden Halterabschnitt 33 aufweist, um insbesondere die aufzunehmende Abdeckplatte seitlich zu halten. Des Weiteren hat der Putzsteg 31 einen nach unten ragenden Abschlussabschnitt 35, der in einen bördelartigen Endrand 37 mündet. Der Putzsteg 31 erstreckt sich im Wesentlichen parallel zu dem Montagesteg 7. Der nach oben ragende Abschnitt 33 ist kürzer als der nach unten ragende Abschnitt 35. Die von der Gebäudewand abgewandte Außenseite des Putzstegs 31 ist geriffelt, wobei die Riffelung in Längsrichtung L der Abschlussleiste ausgerichtet ist.

Die Oberkante des Oberabschnitts 33 ist mit einer Abreißkante 41 ausgestattet. An der geriffelten Außenseite des Putzstegs 31 ist ein Gittergewebe 43 für die Abdeckplatte zum Auftragen von Putzmaterial über eine Befestigungsschiene 45 angebracht.

Unterhalb des Auflagestegs 5 ist ein Ablaufkanalsteg 51 beweglich angeordnet, so dass durch die Drainageöffnungen 23 ablaufendes Wasser von dem Ablaufkanalsteg 51 empfangen wird. In der dargestellten Ausführung ist der Ablaufkanalsteg 51 nicht aus einem Stück wie die restlichen Bestandteile, Auflagesteg, Putzsteg, Montagesteg, der Abschlussleisten 1 ausgebildet, sondern zweiteilig mit einem der Gebäudewand zugewandten Lagerendrand 53, der materialstark genug ausgebildet ist, um eine zu dem Lagervorsprung 13 formkomplementäre Lageraufnahme 55 abzubilden. Die Lageraufnahme 55 empfängt den Lagervorsprung 13, um eine in Längsrichtung L frei bewegliche Gleitlagerung zu bilden. Auf diese Weise kann der Ablaufkanalsteg 51 in Längsrichtung L bezüglich des Auflagestegs verschoben werden. Es können auf gleicher, axialer Höhe liegende, fluchtende Übergangsstellen zweier Abschlussleisten vermieden werden.

Die Gleitlagerung 13, 15 ist derart ausgebildet, dass eine Schwenkbeweglichkeit um eine Schwenkachse, die sich in Längsrichtung L erstreckt, bereitzustellen. Der Ablaufkanalsteg 51 lässt die gewünschte Neigung des Ablaufkanalstegs 51 gegenüber der Horizontalebene zu, was Montagearbeiten an einem Sockel (nicht dargestellt) der Gebäudewand vereinfacht. Dabei erreicht die Freibeweglichkeit des Ablaufkanalstegs 51 um die Schwenkachse, dass die Abschlussleiste 1, insbesondere die Oberseite des Ablaufkanalstegs 51 stets in einem Neigungswinkel zur Horizontalebene angeordnet wird und dass das durch die Drainageöffnung ablaufende Wasser von der Gebäudewand weg abgeleitet wird. Der Ablaufkanalsteg 51 mündet in einen Ablaufdurchgang 61, der durch die Axiallängsränder 63 des Ablaufkanalstegs 51 und dem Längsrand 37 des unteren Abschnitts 35 des Putzstegs 31 begrenzt ist. Vorzugsweise ist der Ablaufdurchgang 61 in dessen lichten Weite deutlich kleiner als die Breite der in Figur 1 gezeigten Abschlussleiste, wodurch das Eindringen von Luft, Spritzwasser sowie auch Ungeziefer in den von dem Ablaufkanalsteg 51 und dem Auflagesteg 5 begrenzten Ablaufkanal 71 vermieden wird, allerdings ein Abfluss von Drainagewasser ungehindert erfolgen kann.

Der axiale Längsrand 63 ist nach unten hin umgebogen, um den Ablauf des Drainagewassers sicher zu gewährleisten.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein.

### Bezugszeichenliste

- 1: Abschlussleiste
- 3: Abdeckplattenaufnahme
- 5: Auflagesteg
- 7: Montagesteg
- 11: Eckübergangsbereich
- 13: Gleitlagervorsprung
- 15: Abstandshalterabschnitt
- 17: Neigungsabschnitt
- 21: Senkenabschnitt
- 23: Drainageöffnungen
- 25: Ablaufabschnitt
- 27: Verstärkungsabschnitt
- 31: Putzsteg
- 33: nach oben ragender Abschnitt
- 35: nach unten ragender Abschnitt
- 37: Endrand
- 41: Abreißkante
- 43: Gittergewebe
- 45: Befestigungsschiene
- 51: Ablaufkanalsteg
- 53: Lagerendrand
- 55: Lageraufnahme
- 61: Ablaufdurchgang
- 63: Längsrand
- 71: Ablaufkanal
- L: Längsrichtung

## Patentansprüche

1. Abschlussleiste (1) für Abdeckplatten von Gebäudewänden umfassend: einen Auflagesteg (5) zum Aufnehmen der Schmalseite einer Abdeckplatte (3), einen der Gebäudewand zuzuwendenden Montagesteg (7) und einen von der Gebäudewand abzuwendenden Putzsteg (31), wobei der Montagesteg (7) und der Putzsteg (31) über den Auflagesteg (5) miteinander fest verbunden sind, wobei in dem Auflagesteg (5) mehrere Drainageöffnungen (23) ausgebildet sind, über die sich an dem Auflagesteg (5) sammelndes Wasser ablaufen kann, wobei
unterhalb des Auflagestegs (5) ein zusätzlicher Ablaufkanalsteg (51) angeordnet ist, der mit dem Auflagesteg (5) einen sich in Längsrichtung (L) der Abschlussleiste (1) erstreckenden Ablaufkanal (71) bildet,
**dadurch gekennzeichnet, dass**
der Ablaufkanalsteg (51) gegenüber dem Auflagesteg (5) in Längsrichtung (L) der Abschlussleiste (1) translatorisch verschiebbar gelagert ist, wobei eine Axialgleitlagerung vorgesehen ist, durch welche der Ablaufkanalsteg (51) in Längsrichtung (L) relativ zum Auflagesteg (5) translatorisch verschiebbar ist.

2. Abschlussleiste (1) nach Anspruch 1, **dadurch gekennzeichnet, dass** der Ablaufkanal (71) Wasser über die mehreren Drainageöffnungen (23) in dem Auflagesteg (5) empfängt und/oder der Ablaufkanal (71) zumindest gebäudewandseitig geschlossen ist und auf der Putzstegseite (31) einen sich in Längsrichtung (L) erstreckenden Ablaufdurchgang (61) bildet, der sowohl durch eine Ablauflängskante des Ablaufkanalstegs (51) als auch durch eine Längskante des Putzstegs (31) begrenzt ist.

3. Abschlussleiste (1) nach Anspruch 1 oder 2, **dadurch gekennzeichnet , dass** der Ablaufkanalsteg (51) gegenüber einer Horizontalebene derart geneigt ist, dass das über die mehreren Drainageöffnungen (23) abgeleitete Wasser hin zu einem Ablaufdurchgang (61) des Ablaufkanals (71) geführt ist, der an einem putzstegseitigen Längsrand des Ablaufkanalstegs (51) oder an einem stirnseitigen Ende des Ablaufkanalstegs (51) angeordnet ist.

4. Abschlussleiste (1) nach einem der vorstehenden Ansprüche, **dadurch gekennzeichnet, dass** der Auflagesteg (5), der Putzsteg (31) und der Montagesteg (7) aus einem Metall- oder Kunststoffstück gefertigt ist.

5. Abschlussleiste (1) nach einem der vorstehenden Ansprüche, **dadurchgekennzeichnet**, dass ein Lagerelement in Längsrichtung (L) einen konstanten Profilquerschnitt mit wenigstens einem Hinterschnitt aufweist und ein Lagergegenelement einen zu dem Profilquerschnitt des ersten Lagerelements formkomplementären Negativprofilhohlraumquerschnitt aufweist, so dass die ineinandergreifenden Lagerelemente eine Gleitlagerung mit translatorischer Verschiebbarkeit realisieren.

6. Abschlussleiste (1) nach Anspruch 1 oder 5, **dadurch gekennzeichne t,** dass die Axialgleitlagerung zusätzlich eine Verschwenkbarkeit um eine parallel zur Längsrichtung (L) der Abschlussleiste (1) erstreckende Schwenkachse zulässt, wobei eine zugelassene Schwenkbewegungsamplitude durch die Axialgleitlagerung auf weniger als 20° begrenzt ist, wobei ein Schwenkanschlag ein Verschwenken des Ablaufkanalstegs (51) bei einer Winkelstellung gegenüber der Horizontalebene von weniger als 10° begrenzt.

7. Abschlussleiste nach einem der vorstehenden Ansprüche, **dadurch geke nn-zeichnet**, dass der Ablaufkanalsteg (51) ein vertikales Anschlussstück zur Realisierung eines Lagerelements der Axiallagerung zwischen dem Ablaufkanalsteg (51) und dem Auflagesteg (5) aufweist, wobei die der Gebäudewand zugewandte Außenseite des Vertikalstücks mit der der Gebäudewand zugewandten Montagefläche des Montagestegs (7) fluchtet, wobei das Vertikalstück eine größere Materialstärke aufweist, als der Ablaufkanalsteg (51).

8. Abschlussleiste (1) nach einem der vorstehenden Ansprüche, **dadurchgekennzeichnet,** dass der Ablaufkanalsteg (51) sich derart weit in zur Längsrichtung (L) der Abschlussleiste (1) senkrechten Querrichtung hin zu einem sich von dem Auflagesteg (5) im Wesentlichen vertikal nach unten erstreckenden Putzstegabschnitt (25) erstreckt, dass ein Abtropflängsrand des Ablaufkanalstegs (51) mit einem Längsendrand des Putzstegs (31) einen sich in Längsrichtung (L) der Abschlussleiste (1) erstreckenden Ablaufspalt bildet, der größer als 1 mm und kleiner als 2 cm ist, wobei der Ablaufkanalsteg (51) sich in Querrichtung wenigstens über die Hälfte der Quergesamterstreckung der Abschlussleiste (1) hin zum Putzsteg (31) ausdehnt.

9. Abschlussleiste (1) nach einem der vorstehenden Ansprüche, **dadurch gekennzeichnet, dass** in dem Auflagesteg (5) die mehreren Drainageöffnungen (23) in einer der Gebäudewand zugewandten Axialhälfte angeordnet sind, wobei die mehreren Drainageöffnungen (23) in einer Senke des Auflagestegs (5) ausgebildet sind, wobei einerseits eine Oberseite des Anschlussbereichs des Auflagestegs (5) hin zum Montagesteg (7) und andererseits eine Oberseite des Anschlussbereichs des Auflagestegs (5) hin zum Putzsteg (31) in Vertikalrichtung höher positioniert sind, als die Senke des Auflagestegs (5).

10. Abschlussleiste (1) nach Anspruch 9, **dadurch gekennzeichnet,dass** ein die Senke mit dem Montagesteg (7) zu verbindenden Übergangsstegabschnitt des Auflagestegs (5) zumindest teilweise eine Neigung zur Horizontalebene aufweist, als ein die Senke mit dem Putzsteg (31) verbindenden Übergangsstegabschnitt, ein Neigungswinkel des montagestegseitigen Übergangsstegabschnitts zumindest abschnittsweise größer als 20° ist, wobei der putzstegseitige Übergangsstegabschnitt (25) einen kontinuierlichen Neigungswinkel von weniger als 20° umfasst.

11. Abschlussleiste nach Anspruch 9 oder 10, **dadurch gekennzeichnet, dass** die Senke einen Senkenboden aufweist, der im Wesentlichen in horizontaler Ebene liegt und in Querrichtung größer als die maximale Abmessung der mehreren Drainagebohrungen (23) ist.

12. Abschlussleiste (1) nach einem der Ansprüche 9 bis 11, **dadurch gekennzeichnet, dass** am Übergang zwischen dem Auflagesteg (5) und dem Putzsteg (31) eine geschlitzte Hohlprofilierung zur Versteifung ausgebildet ist.

13. Abschlussleiste (1) nach einem der vorstehenden Ansprüche, **dadurch gek enn-zeichnet,** dass an dem Auflagesteg (5) im Bereich der mehreren Drainageöffnungen (23) eine Strukturbarriere gegen Ungeziefer, wie Kleintiere, beispielsweise Insekten, vorgesehen ist, welche Barriere durch ein Gitter und/oder durch eine semipermeable Membran ausgebildet ist.

14. Abschlussleiste (1) nach einem der vorstehenden Ansprüche, **dadurch gekennzeichnet, dass** der Ablaufkanal (71) Wasser über die mehreren Drainageöffnungen (23) in dem Auflagesteg (5) empfängt und/oder der Ablaufkanal (71) zumindest gebäudewandseitig geschlossen ist und auf der Putzstegseite (31) einen sich in Längsrichtung (L) erstreckenden Ablaufdurchgang (61) bildet, der sowohl durch eine Ablauflängskante des Ablaufkanalstegs (51) als auch durch eine Längskante des Putzstegs (31) begrenzt ist, und dass ein unterer Abschnitt des Putzstegs einen Längsrand aufweist, der sich in Vertikalrichtung über den Ablauflängsrand des Ablaufkanalstegs (51) nach unten hinaus erstreckt und/oder ein Knickende umfasst, das sich in Querrichtung von der Gebäudewand weg erstreckt.

15. Verfahren zum Montieren einer nach einem der vorstehenden Ansprüche ausgebildeten Abschlussleiste (1) für Abdeckplatten von Gebäudewänden, bei dem die Abschlussleiste (1) mit einem Auflagesteg (5) zum Aufnehmen und/oder Abstützen einer Abdeckplatte ausgebildet wird, wobei zumindest der Auflagesteg (5) in Längsrichtung (L) mit einer gewünschten Axiallänge vorgesehen wird, wobei in Vertikalrichtung unterhalb des Auflagestegs (5) ein Ablaufkanalsteg (51) vorgesehen wird, der derart positioniert und/oder axial dimensioniert wird, dass er ein oder beide axiale Stirnende des Auflagestegs (5) in Längsrichtung (L) der Abschlussleiste (1) vollständig axial und in Querrichtung überlappend überragt.

## Claims

1. End ledge (1) for cover plates of building walls, comprising: a rest base (5) for receiving the narrow side of a cover plate (3), a mount base (7) to face the building wall and a render base (31) to avert the building wall, wherein the mount base (7) and the render base (31) are permanently connected to each other via the rest base (5), wherein a plurality of drainage openings (23) are formed in the rest base (5) via which water collecting at the rest base (5) can drain off, wherein
an additional drain channel base (51) is arranged beneath the rest base (5), the additional drain channel base (51) together with the rest base (5) forms a drain channel (71) extending towards a longitudinal direction (L) of the end ledge (1),
**characterized in that**
the drain channel base (51) is supported translationally slidable against the rest base (5) in longitudinal direction of the end ledge (1), wherein an axial slide bearing is provided, by which the drain channel base (51) is translationally slidable relative to the rest base (5) in axial direction.

2. End ledge (1) according to claim 1, **characterized in that** the drain channel (71) receives water in the rest base (5) via the plurality of drainage openings (23) and/or the drain base (71) is closed a least at its building wall side and is forming a drain passage (61) extending in longitudinal direction (L) at the render base side (31), the drain passage being delimited by both, a drain longitudinal edge of the drain channel base (51) and a longitudinal edge of the render base (31).

3. End ledge (1) according to claim 1 or 2, **characterized in that** the drain channel base (51) is inclined against a horizontal plane in such a way that the water being drained off via the plurality of drainage openings (23) is guided towards the drain passage (61) of the drain channel (71), which is arranged at a render base-sided longitudinal edge at the of the drain channel base (51) at a front-sided end of the drain channel base (51).

4. End ledge (1) according to one of the preceding claims, **characterized in tha t** the rest base (5), the render base (31) and the mount base (7) are made of a metal or plastic piece.

5. End ledge (1) according to one of the preceding claims, **characterized in tha t** a bearing element has a constant profile cross-section in longitudinal direction with at least one undercut and a bearing counter element has a negative profile hollow space cross-section being form-complementary to the profile cross-section of the first bearing element such that the intertwining bearing elements realize a sliding bearing with translational slidability.

6. End ledge (1) according to claims 1 or 5, **characterized in that** the axial sliding bearing additionally allows a tiltablility around a tilting axis extending parallel to the longitudinal axis (L) of the end ledge (1), wherein an allowed tilting movement amplitude is delimited to less than 20°, wherein a tilt stop delimits a tilting of the drain channel base (51) at an angle position against the horizontal plane of less than 10°.

7. End ledge (1) according to one of the preceding claims, **characterized in tha t** the drain channel base (51) has a vertical connection piece for the realization of a bearing element of the axial bearing between the drain channel base (51) and the rest base (5), wherein the outer side of the vertical piece facing the building wall flushes with the mount face of the mount base (7) facing the building wall, wherein the vertical piece has a greater material strength than the drain channel base (51).

8. End ledge (1) according to one of the preceding claims, **characterized in tha t** the drain channel base (51) extends in a transverse direction perpendicular to the longitudinal direction (L) of the end ledge (1) as far towards a render base section (25) extending from the rest base (5) essentially vertically downwards towards in such a way that a drip longitudinal edge of the drain channel base (51) forms with a longitudinal edge of the render base (31) a drain gap extending in longitudinal direction (L) of the end ledge (1) that is greater than 1 mm and smaller than 2 cm, where in the drain channel base (51) extends in the transverse direction least over half of the transverse total extension of the end ledge (1) towards the render base (31).

9. End ledge (1) according to one of the preceding claims, **characterized in tha t** the plurality of drain openings (23) are arranged in the rest base (5) in an axial half facing the building wall, where in the plurality of drain openings (23) are formed in a sink of the rest base (5), wherein on the one hand an upper side of the connection region of the rest base (5) towards a mount base (7) and on the other hand an upper side of the connection region of the rest base (5) towards the render base (31) are positioned in vertical direction higher than the sink of the rest base (5).

10. End ledge (1) according to claim 9, **characterized in that** a transition base section of the rest base (5) for connecting the sink with the mount base (7) has at least partly a tilting towards the horizontal plane, as a transition base section for connecting the sink with the render base (31), a tilting angle of the transition base section at the mount base side being at least section-wise greater than 20°, wherein the rende base-sided transition base section (25) comprises a continuous tilting angle of less than 20°.

11. End ledge (1) according to claim 9 or 10, **characterized in that** the sink has a sink bottom, which lies essentially in a horizontal plane and is greater in transverse direction than the maximal dimension of the plurality of drain bores (23).

12. End ledge (1) according to claim 9 to 11, **characterized in that** a slitted hollow profiling for stiffening is formed at the transition between the rest base (5) and the render base (7).

13. End ledge (1) according to one of the preceding claims, **characterized in tha t** a structured barrier against vermin, such as small animals, for example insects, is provided at the rest base (5) in the region of the plurality of drain openings (23), the barrier being formed by a grid and/or a semi-permeable membrane.

14. End ledge (1) according to one of the preceding claims, **characterized in tha t** the drain channel (71) receives water in the rest base (5) via the plurality of drain openings (23) and/or the drain channel is closed at least at its building wall side and forms a drain passage extending in longitudinal direction (L) at the render base side (31), which is delimited by both, a drain longitudinal edge of the drain channel base (51) and a longitudinal edge of the render base (31), and **in that** a lower section of the render base has a longitudinal edge, which extends downwards in vertical direction beyond the drain longitudinal edge of the drain channel base (51) and/or comprises a kink end that extends in transverse direction away from the building wall.

15. Method for mounting an end ledge (1) for cover plate of building walls formed according to one of the preceding claims, of which the end ledge (1) is formed with a rest base (5) for receiving and/or supporting a cover plate, wherein at least the rest base (5) is provided with a desired axial length in a longitudinal direction (L), wherein a drain channel base (7) is provided in vertical direction beneath the rest base (5), which is positioned and/or axially dimensioned in such a way that same projects above one or both axial face ends of the rest base (5) in longitudinal direction of the end ledge (1) completely axially and in transverse direction overlappingly.

## Revendications

1. Baguette de finition (1) pour des plaques de couverture de murs de bâtiments, comprenant : une barrette d'appui (5) destinée à recevoir le côté étroit d'une plaque de couverture (3), une barrette de montage (7) qu'il convient de placer en face du mur de bâtiment et une barrette à enduit (31) qu'il convient de placer à l'opposée du mur de bâtiment, la barrette de montage (7) et la barrette à enduit (31) étant solidement assemblées l'une à l'autre par l'intermédiaire de la barrette d'appui (5), dans la barrette d'appui (5) étant conçus plusieurs orifices de drainage (23), via lesquels de l'eau qui s'accumule sur la barrette d'appui (5) peut s'écouler,
en-dessous de la barrette d'appui (5) étant placée une barrette faisant office de canalisation d'écoulement (51) supplémentaire, qui avec la barrette d'appui (5) forme une canalisation d'écoulement (71) s'étendant dans la direction longitudinale (L) de la baguette de finition (1),
**caractérisée en ce que**
la barrette faisant office de canalisation d'écoulement (51) est logée en étant déplaçable en translation au vis-à-vis de la barrette d'appui (5) dans la direction longitudinale (L) de la baguette de finition (1), un logement coulissant axial étant prévu, par lequel la barrette faisant office de canalisation d'écoulement (51) est déplaçable en translation dans la direction longitudinale (L) par rapport à la barrette d'appui (5).

2. Baguette de finition (1) selon la revendication 1, **caractérisée en ce que** la canalisation d'écoulement (71) capte de l'eau par l'intermédiaire des plusieurs orifices de drainage (23) dans la barrette d'appui (5) et/ou la canalisation d'écoulement (71) est fermée au moins sur le côté du mur de bâtiment et forme sur le côté de la barrette à enduit (31) un passage d'écoulement (61) s'étendant dans la direction longitudinale (L), qui est délimité aussi bien par une arête longitudinale d'écoulement de la barrette faisant office de canalisation d'écoulement (51) qu'également par une arête longitudinale de la barrette à enduit (31).

3. Baguette de finition (1) selon la revendication 1 ou 2, **caractérisée en ce que** la barrette faisant office de canalisation d'écoulement (51) est inclinée par rapport à un plan horizontal, de telle sorte que l'eau évacuée via les plusieurs orifices de drainage (23) soit guidée vers un passage d'écoulement (61) de la canalisation d'écoulement (71) qui est placé sur un bord longitudinal du côté de la barrette à enduit de la barrette faisant office de canalisation d'écoulement (51) ou sur une extrémité frontale de la barrette faisant office de canalisation d'écoulement (51).

4. Baguette de finition (1) selon l'une quelconque des revendications précédentes, **caractérisée en ce que** la barrette d'appui (5), la barrette à enduit (31) et la barrette de montage (7) sont fabriquées à partir d'une pièce en métal ou en matière plastique.

5. Baguette de finition (1) selon l'une quelconque des revendications précédentes, **caractérisée en ce qu'**un élément de logement présente dans la direction longitudinale (L) une section transversale de profil constante, avec au moins une contre-dépouille et un élément de logement antagoniste présente une section transversale d'espace creux de profil négatif de forme complémentaire à celle du premier élément de logement, de telle sorte que les éléments de logement s'engageant l'un dans l'autre réalisent un logement coulissant à possibilité de déplacement en translation.

6. Baguette de finition (1) selon la revendication 1 ou 5, **caractérisée en ce que** le logement coulissant admet en supplément en direction axiale une aptitude au pivotement autour d'un axe de pivotement s'étendant à la parallèle de la direction longitudinale (L) de la baguette de finition (1), une amplitude admise du déplacement en pivotement étant limitée en direction axiale par le logement coulissant à moins de 20°, une butée de pivotement limitant un pivotement de la barrette faisant office de canalisation d'écoulement (51) dans une position angulaire par rapport au plan horizontal de moins de 10°.

7. Baguette de finition selon l'une quelconque des revendications précédentes, **caractérisée en ce que** la barrette faisant office de canalisation d'écoulement (51) comporte une pièce de raccordement verticale, destinée à réaliser un élément de logement du logement axial entre la barrette faisant office de canalisation d'écoulement (51) et la barrette d'appui (5), la face extérieure de la pièce verticale qui fait face au mur de bâtiment étant alignée sur la surface de montage qui fait face au mur de bâtiment de la barrette de montage (7), la pièce verticale présentant une épaisseur de matériau supérieure à celle de la barrette faisant office de canalisation d'écoulement (51).

8. Baguette de finition (1) selon l'une quelconque des revendications précédentes, **caractérisée en ce que** la barrette faisant office de canalisation d'écoulement (51) s'étend aussi loin dans la direction transversale perpendiculaire à la direction longitudinale (L) de la baguette de finition (1) vers le segment de barrette à enduit (25) s'étendant vers le bas, sensiblement à la verticale à partir de la barrette d'appui (5) de telle sorte qu'un bord longitudinal d'égouttement de la barrette faisant office de canalisation d'écoulement (51) forme avec une bordure d'extrémité longitudinale de la barrette à enduit (31) une fente d'écoulement s'étendant dans la direction longitudinale (L) de la baguette de finition (1) qui est supérieure à 1 mm et inférieure à 2 cm, la barrette faisant office de canalisation d'écoulement (51) se dilatant dans la direction transversale au moins sur la moitié de l'extension transversale totale de la baguette de finition (1) en direction de la barrette à enduit (31).

9. Baguette de finition (1) selon l'une quelconque des revendications précédentes, **caractérisée en ce que** dans la barrette d'appui (5) les plusieurs orifices de drainage (23) sont placés dans une moitié axiale qui fait face au mur de bâtiment, les plusieurs orifices de drainage (23) étant conçus dans une cuvette de la barrette d'appui (5), d'une part, en direction de la barrette de montage (7), une face supérieure de la zone de raccordement de la barrette d'appui (5) et d'autre part, en direction de la barrette à enduit (31), une face supérieure de la zone de raccordement de la barrette d'appui (5) étant positionnées plus haut dans la direction verticale que la cuvette de la barrette d'appui (5).

10. Baguette de finition (1) selon la revendication 9, **caractérisée en ce qu'**un segment transitoire de barrette de la barrette d'appui (5) destiné à assembler la cuvette avec la barrette de montage (7) présente au moins partiellement une inclinaison vers le plan horizontal, qu'un segment transitoire de barrette assemblant la cuvette avec la barrette à enduit (31) présente un angle d'inclinaison du segment transitoire de barrette supérieur au moins par segment à 20°, le segment transitoire de barrette (25) placé du côté de la barrette à enduit comprenant un angle d'inclinaison continu de moins de 20°.

11. Baguette de finition selon la revendication 9 ou 10, **caractérisée en ce que** la cuvette comporte un fond inférieur de cuvette, qui se situe sensiblement dans le plan horizontal et qui dans la direction transversale est plus grand que la dimension maximale des plusieurs perçages de drainage (23).

12. Baguette de finition (1) selon l'une quelconque des revendications 9 à 11, **caractérisée en ce que** sur la transition entre la barrette d'appui (5) et la barrette à enduit (31) est conçu un profilage creux fendu, destiné à assurer un renfort.

13. Baguette de finition (1) selon l'une quelconque des revendications précédentes, **caractérisée en ce que** sur la barrette d'appui (5), dans la zone des plusieurs orifices de drainage (23) est prévue une barrière structurée contre les vermines, telles que la petite faune, par exemple les insectes, laquelle barrière est conçue par un treillage et/ou par une membrane semi-perméable.

14. Baguette de finition (1) selon l'une quelconque des revendications précédentes, **caractérisée en ce que** la canalisation d'écoulement (71) capte de l'eau via les plusieurs orifices de drainage (23) dans la barrette d'appui (5) et/ou la canalisation d'écoulement (71) est fermée au moins du côté du mur de bâtiment et forme sur le côté de la barrette à enduit (31) un passage d'écoulement (61) s'étendant dans la direction longitudinale (L), qui est délimité aussi bien par une arête longitudinale d'écoulement de la barrette faisant office de canalisation d'écoulement (51) qu'également par une arête longitudinale de la barrette à enduit (31), et **en ce qu'**un segment inférieur de la barrette à enduit comporte un bord longitudinal qui dans la direction verticale, s'étend vers le bas, au-delà du bord longitudinal d'écoulement de la barrette faisant office de canalisation d'écoulement (51) et/ou comprend une extrémité pliée qui s'étend en s'éloignant du mur de bâtiment, dans la direction transversale.

15. Procédé destiné à monter une baguette de finition (1) pour des plaques de couverture de murs de bâtiments conçue selon l'une quelconque des revendications précédentes, lors duquel on conçoit la baguette de finition (1) avec une barrette d'appui (5) destinée à recevoir et/ou à soutenir une plaque de couverture, au moins la barrette d'appui (5) étant prévue dans la direction longitudinale (L) avec une longueur axiale souhaitée, en-dessous de la barrette d'appui (5) dans la direction verticale étant prévue une barrette faisant office de canalisation d'écoulement (51), que l'on positionne et/ou on dimensionne en direction axiale de telle sorte qu'elle saillisse totalement en direction axiale et en chevauchement dans la direction transversale par-dessus une ou les deux extrémités frontales axiales de la barrette d'appui (5) dans la direction longitudinale (L) de la baguette de finition (1).
